# EUROPÄISCHE PATENTSCHRIFT

(11) **EP 1 304 444 B1**
(45) Veröffentlichungstag und Bekanntmachung des Hinweises auf die Patenterteilung: **26.11.2008**
(21) Anmeldenummer: 01124830.9
(22) Anmeldetag: 18.10.2001
(51) Int. Cl.: E06B 9/17, E06B 3/00

(54) **Tür-oder Fensterelement zum Einsatz in Wandausschnitte**
Door or window element for wall openings
Fenêtre ou port monobloc pour d'ouvrants mur

(43) Veröffentlichungstag der Anmeldung: 23.04.2003
(73) Patentinhaber: Weimar, Karl-Heinz, D-49504 Lotte (DE)
(72) Erfinder: Weimar, Karl-Heinz, D-49504 Lotte (DE)
(74) Vertreter: Busse & Busse Patentanwälte

(56) Entgegenhaltungen:
- EP-A- 0 541 117
- FR-A- 2 306 324
- FR-A- 2 647 498

## Beschreibung

Die Erfindung bezieht sich auf ein Tür- oder Fensterelement zum Einsatz in Wandausschnitte von vorzugsweise Büro- und/oder Wohncontainern mit einem Rahmen zur Anordnung von zumindest einem Tür- oder Fensterteil, insbesondere einem aufschwenkbaren und/oder kippbaren Fenster- oder Türflügel, wobei Horizontal- und/oder Vertikalrahmenteile Rahmenschenkel zur Anlage an einem den Wandausschnitt begrenzenden Wandbereich haben und wobei die Rahmenschenkel nur an dem Inneren eines Büro- und/oder Wohncontainers zugewandten Innenbereichen eines Rahmenteils ausgebildet sind und an zumindest einem unteren horizontalen Rahmenteil und an vertikalen Rahmenteilen jeweils eine mit Befestigungselementen versehene Aufnahme zur Anordnung von Dichtprofilen, Fensterbänken, Ausgleichsprofilen u.dgl. Anbauteilen vorgesehen ist.

Tür- oder Fensterelemente der vorgenannten Art weisen einen Rahmen zur Anordnung von einem oder mehreren Fensterflächenteilen auf wie etwa Fenster- oder Torflügel oder auch Festverglasungen. Solche Rahmen werden insbesondere auch in Wohn- oder Bürocontainern genutzt.

Aus der DE-196 40 551 C2 ist ein insbesondere für den Einsatz in Büro- und Wohncontainern vorgesehenes Tür- oder Fensterelement mit integriertem Rolladenbereich bekannt, das einen von außen her in Wandausschnitte eines Büro- bzw. Wohncontainers einsetzbaren Rahmen aus horizontalen oder vertikalen Rahmenteilen hat.

Mit diesen von außen in den Wandausschnitt einsetzbaren Rahmenteilen ist ein vom Inneren her einsetzbares Gegenrahmenstück verbindbar, welches mit dem von außen einsetzbaren Rahmen verrastbar ist. Durch diese Gestaltung des Komplettrahmens sind unterschiedliche Wandstärken des den Wandausschnitt umgrenzenden Wandbereiches zu berücksichtigen.

Tür- oder Fensterteile sind hierbei an dem von außen einsetzbaren Rahmen zu haltern, da der von innen einsetzbare Rahmen lediglich als Gegenhalter und zu Blend- und Abdeckzwecken dient.

In vielen Fällen ist gewünscht, daß Tür- oder Fensterelemente vom Inneren eines Containers zu montieren sind. Dies ist mit dem vorbeschriebenen bekannten Tür- oder Fensterelement nicht möglich. Desgleichen ist vielfach gefordert, Fensterbänke oder dergleichen Anbauteile vorzusehen, was bei den vorbeschriebenen Tür- oder Fensterelementen Schwierigkeiten bereitet, da die an von außen einsetzbaren Rahmenteilen vorgesehene Rahmenschenkel die den Wandausschnitt begrenzende Außenwandungsbereiche des Containers bedecken.

Aus der FR-A-2 647 498 ist ein Tür- oder Fensterelement mit integriertem Rolladenkasten bekannt. Der Rolladenkasten ist dabei in den Rahmenfenstern über einen Zwischenrahmen integriert, der dazu dient, einen Anschlag für einen Fensterflügel unterhalb des Rolladenkastens darzustellen oder aber auch, um eine Festverglasung aufzunehmen. An dem oberen Rahmenteil ist ein Schenkel vorgesehen, der sich an der Innenseite eines Gebäudes abstützt. Darüber hinaus sind nutenförmige Aufnahmeräume in einerseits dem oberen horizontalen Rahmenteil und andererseits dem Zwischenrahmenteil vorgesehen, um eine feste Gleitschiene für vorgesehene Profile eines Rolladens aufzunehmen. An einem Rahmenteil ist eine Aufnahme vorhanden, in die ein Abdeckwinkel anzuordnen ist, der sich bis hin zum Mauerwerk erstreckt. Dieser dient damit Abdeckzwecken. Die Aufnahme ist nicht zu dem Wandelement offen, sondern erstreckt sich parallel zu diesem. In diesem Profil sind daher angrenzende Wandungsbereiche eines Containers nicht zu haltern.

Es ist Aufgabe der vorliegenden Erfindung, ein Tür- oder Fensterelement der eingangs genannten Art zu schaffen, daß zur Montage von einem Inneren eines Wohn- oder Bürocontainers geeignet ist und bei dem zudem in montagefreundlicher Weise Anbauteile vorgesehen werden können.

Zur Lösung dieser Aufgabe zeichnet sich das Tür- oder Fensterelement durch die im Patentanspruch 1 angegebenen Merkmale aus.

Damit ist ein Tür- bzw. Fensterelement zum insbesondere Einsatz in Wandausschnitten von vorzugsweise Büro- und/oder Wohncontainern zur Verfügung gestellte, daß vom Inneren eines Büro- bzw. Wohncontainers einzusetzen ist, bis die an den Innenbereichen eines Rahmenteiles vorgesehenen Rahmenschenkel an den dem Wandausschnitt benachbarten Wandbereichen anliegen.

Die äußeren Bereiche der Rahmenteile weisen keine vertikale Wandbereiche -vom Wandausschnitt gesehen- überlappende Rahmenschenkel auf und sind mithin in dem Wandausschnitt gelegen. Der Übergang zu Außenwänden eines Wohncontainers erfolgt durch Anbauteile wie z. B. eine Fensterbank oder ein Fensterbankprofil, die an einem unteren horizontalen Rahmenteil an der -wie eine Ausgestaltung der Erfindung vorsieht- als Aufnahmenut mit von Rastelementen hintergreifbaren Stegen ausgebildete Aufnahme festzulegen sind.

Je nach Erfordernis können beispielsweise für die unterschiedlichsten Anwendungsfälle übereinstimmende Rahmenteile verwendet werden, wobei über die Anbauteile verschiedene Wandstärken auszugleichen sind. Auch sind beispielsweise kurze aufklipsbare Fensterbankprofile an horizontalen Rahmenteilen vorzusehen, so daß z. B. der untere horizontale Rahmenteil direkt auf der Wand des Wandausschnittes gelegen ist. Sollen dagegen beispielsweise den Wandausschnitt im unteren Bereich im wesentlichen bedeckende und den Wandausschnitt im wesentlichen durchgreifende Fensterbänke vorgesehen werden, können diese eines horizontalen Rahmenteils zumindest bereichsweise untergreifen, wobei in die Aufnahmen ein Dichtprofil einzusetzen ist, das die durchgehende Fensterbank zum horizontalen Rahmenteil nach außen hin abdichtet.

Da viele Büro- und Wohncontainerwände im Außenbereich mit z. B. Trapezblechen verkleidet sind, können an der Aufnahme von vertikalen Rahmenteilen z. B. Dicht- und Abschlußprofile befestigt sein, die zusammen mit dem vertikalen Rahmenteil einen Aufnahmeraum für z. B. das Wandtrapezblech ausbilden. Das Wandtrapezblech kann in diesem Fall in den Aufnahmeraum eingreifen und ist über das Abschluß- und Dichtprofil nach außen hin abzudichten. Der Aufnahmeraum kann auch zwischen dem Dicht- und Abschlußprofil und einem Distanzelement gebildet sein, das seinerseits an der Aufnahme befestigt ist und für das Dicht- und Abschlußprofil ebenfalls eine Aufnahme zu dessen Befestigung hat.

Bevorzugtermaßen sind die an der Aufnahme zu befestigende Anbauteile mit Rastelementen versehen, so daß diese durch einfaches Einklipsen zu verbinden sind.

Nach einer weiteren vorteilhaften Ausgestaltung ist darüber hinaus vorgesehen, daß die dem Inneren benachbarten Wandbereichen des Wandausschnittes zugeordnete innere Rahmenschenkel ihrerseits Aufnahmen haben, an denen ebenfalls Anbauteile wie beispielsweise Distanzstücke zum Ausgleich unterschiedlicher Wandstärken der Wände befestigt, vorzugsweise eingeklipst werden können.

Nach einer weiteren Ausgestaltung für ein Fenster, bei dem ein Jalousieaufnahmebereich integriert ist, ist es darüber hinaus möglich, das ein oberes horizontales Rahmenteil sowie ein dieses mit Abstand untergreifendes Querprofil ebenfalls Aufnahmen haben, um daran einen Blendrahmen zur innenraumseitigen Abdeckung der Jalousieaufnahme festzulegen.

Insgesamt ist damit ein Fenster- und Türelement zur Verfügung gestellt, das mit nur wenigen Handgriffen vom Inneren eines Wohn- und Containerraumes zu montieren ist und das für die unterschiedlichsten Aufgaben und Gestaltungszwecke mit übereinstimmenden Rahmenteilen zu nutzen ist. Dieses Fensterund Türelement läßt sich außerordentlich variationsreich einsetzen und kann mit den unterschiedlichsten Funktions- und Anbauprofilen versehen sein. Es ist aufgrund der übereinstimmenden Hauptbauteile auch für unterschiedliche Anforderungen kostengünstig herzustellen.

Zur weiteren Erläuterung wird auf die weitere Beschreibung und die Zeichnung verwiesen, in der Ausführungsbeispiele der Erfindung dargestellt sind. In der Zeichnung zeigen:
- Fig. 1: in einem Vertikalschnitt ein erstes Ausführungsbeispiel eines Fensterelementes nach der Erfindung im Bereich seines unteren horizontalen Rahmenteils mit aufgeklipstem Fensterbankprofil;
- Fig. 2: eine zu Fig. 1 analoge Darstellung mit einer unteren Stahlblechfensterbank;
- Fig. 3: einen Horizontalschnitt im Bereich eines vertikalen Rahmenteils des Ausführungsbeispiels nach Fig. 1 mit angedeutetem Trapezblech, und
- Fig. 4: einen Vertikalschnitt im Bereich des oberen horizontalen Rahmenteils mit integrierter Jalousieaufnahme des Ausführungsbeispiels nach Fig. 1.

In der Zeichnung sind gleichwirkende Teile mit übereinstimmenden Bezugsziffern beziffert. Allgemein mit 1 ist der Rahmen eines Fensterelementes beziffert, das ein unteres horizontales Rahmenteil 2 (Fig. 1 und Fig. 2), zwei vertikale Rahmenteile 3 und ein oberes horizontales Rahmenteil 4 (Fig. 4) aufweist. Die Rahmenteile sind in Wandausschnitte einer Wand 5 eines im einzelnen nicht näher dargestellten Büro- bzw. Wohncontainers einzusetzen und haben dem Inneren 6 des Wohncontainers zugewandte Innenbereiche 2.1, 3.1 bzw. 4.1 und äußere Bereiche 2.2 bzw. 3.2 bzw. 4.2. Im einzelnen nicht näher dargestellt sind Tür- und Fensterteile wie Fenster- und Türflügel, die bei 7 in den Rahmenteilen anzuordnen sind.

Um das Tür- bzw. Fensterelement vom Inneren 6 des Büro- und/oder Wohncontainers einzusetzen, haben die jeweiligen Rahmenschenkel 2, 3 oder 4 an den dem Inneren 6 zugewandten Innenbereichen 2.1 bzw. 3.1 bzw. 4.1 Rahmenschenkel 8, die an den dem Wandausschnitt benachbarten Wandbereichen anzulegen sind. An den gegenüberliegenden Außenbereichen 2.2 des unteren horizontalen Rahmenschenkels bzw. auch an den Außenbereichen 3.2 der vertikalen Rahmenteile 3 sind allgemein als 9 bezifferte Aufnahmen vorgesehen, an denen Anbauteile festzulegen sind.

In dem Ausführungsbeispiel nach Fig. 1 ist an dieser Aufnahme 9, die bevorzugtermaßen als Aufnahmenut 9.1 mit Stegen 9.2 ausgebildet ist, ein Fensterbankprofil 10 befestigt, das Rastelemente 10.1 hat und in der Aufnahmenut 9.1 zu verrasten ist. Damit ist eine Außenverkleidung wie das dargestellte Trapezblech 11 zu übergreifen, so daß mit nur wenigen Handgriffen der Außenabschluß zu bewerkstelligen ist. In dem dem Inneren 6 des Wohncontainers zugewandten Bereich des Rahmens 2 ist an dem Schenkel 8 ebenfalls eine Aufnahmenut 12 vorgesehen, die ihrerseits Stege 12.1 aufweist. In dieser Aufnahmenut sind Distanzelemente 13 anzuordnen, um einen Breitenausgleich zwischen Wand und Fensterrahmen zu bewerkstelligen.

In den Ausführungsbeispielen nach Fig. 2. ist an dem unteren horizontalen Rahmenteil 2 eine Stahlblechfensterbank 14 vorgesehen, die das untere horizontale Rahmenteil im wesentlichen untergreift, jedoch auch den äußeren Randabschluß, nämlich das Trapezblech 11 übergreift. Um einen dichtenden Abschluß zwischen dem unteren horizontalen Rahmenteil 2 und der Stahlblechfensterbank 14 herbeizuführen, ist in der Aufnahmenut 9.1 ein Dichtprofil 15 mit endseitiger Dichtlippe 15.1 vorgesehen. Der innere Schenkel 8 liegt an dem Innenbereich der Wandung 5 an. Bei 16 ist das Rahmenteil 2 mit der Wand 5 zu verschrauben.

Fig. 3 zeigt ein vertikales Rahmenteil 3 und den Anschluß dieses Rahmenteils 3 an die Trapezblechverkleidung 11 der Außenwandung des Wohn- bzw. Bürocontainers. Dieses Wandelement 3 hat wiederum eine Aufnahme 9, die als Aufnahmenut 9.1 mit Stegen 9.2 ausgebildet ist. In diese Aufnahmenut 9.1 greift zunächst ein Distanzstück 17 ein, mit dem seinerseits ein Dicht- und Abschlußprofil 18 mit Dichtlippen 18.1 verbunden ist, das den Vertikalrahmen zum Trapezblech 11 abdichtet. Dieses Dicht- und Abschlußprofil 18 hat einen Aufnahmeraum 19, in den endseitig das Trapezblech 11 eingreifen kann. Dieser Aufnahmeraum wird zusammen mit dem Distanzelement 17 ausgebildet.

Fig. 4 zeigt schließlich den oberen Bereich des Fensterelementes mit dem oberen Fensterrahmenteil 4 und den dem Inneren 6 des Wohncontainers zugewandten inneren Rahmenbereichen 4.1 sowie die wandbedeckenden Rahmenschenkel 8. An der Innenseite 4.1 des oberen horizontalen Rahmens 4 ist eine weitere Aufnahmenut 20 vorgesehen, in die ein abgewinkelter Verbinder 21 einzusetzen ist. Mit Abstand gegenüberliegend ist ein Querprofil 22 vorgesehen, das einen Jalousieaufnahmebereich 23 zum Tür- und Fensterelement hin begrenzt. Die Jalousie wird über einen Jalousieaustritt 24 ausgebracht. Aus Gründen der besseren Übersichtlichkeit ist auf die Darstellung Jalousie im einzelnen verzichtet worden. Auch das Querprofil 22 hat seinerseits eine Aufnahmenut 25, mit der ebenfalls ein abgewinkelter Verbinder 26 zu verrasten ist. Sowohl der Verbinder 21 als auch der Verbinder 26 haben ihrerseits Befestigungsaufnahmen 27 bzw. 28, mit denen ein Blendrahmen 29 zur innenraumseitigen Abdeckung des Jalousieaufnahmebereiches zu verbinden ist.

Insgesamt ist der Blendrahmen 4 so gestaltet, das er in dem gezeigten Ausführungsbeispiel nach Fig. 4 von einer äußeren Wandabdeckung 11 in Gestalt des vorgesehenen Trapezbleches 11 überlappt wird. Das Trapezblech erstreckt sich bis zum Austrittsbereich 24 der Jalousie, so daß von außen her sichtbar das Querprofil 22 die obere Begrenzung des Fensters bildet und auch von außen her der Jalousieaufnahmebereich 23 nicht sichtbar ist.

## Patentansprüche

1. Tür- oder Fensterelement zum Einsatz in Wandausschnitte von vorzugsweise Büro- und/oder Wohncontainern mit einem Rahmen (1) zur Anordnung von zumindest einem Tür- oder Fensterteil, insbesondere einem aufschwenkbaren und/oder kippbaren Fenster- oder Türflügel, wobei Horizontal- und/oder Vertikalrahmenteile (2,3,4) Rahmenschenkel (8) zur Anlage an einem den Wandausschnitt begrenzenden Wandbereich (5) haben, wobei die Rahmenschenkel (8) nur an dem Inneren (6) eines Büro- und/oder Wohncontainers zugewandten Innenbereichen (2.1,3.1,4.1) eines Rahmenteils (2,3,4) ausgebildet sind und an zumindest einem unteren horizontalen Rahmenteil (2) und an vertikalen Rahmenteilen (3) jeweils eine mit Befestigungselementen versehene Aufnahme (9) zur Anordnung von Dichtprofilen, Fensterbänken, Ausgleichsprofilen oder dergleichen Anbauteilen vorgesehen ist und wobei ein Dicht-und Abschlußprofil (18) vorhanden ist, welches mit der an dem vertikalen Rahmenteil (3) vorgesehenen Aufnahme (9) verbindbar ist, und welches zusammen mit dem vertikalen Rahmenteil (3) oder einem Distanzelement (17) einen zu einem angrenzenden Wandelement offenen, das vertikale Rahmenteil (3) überragenden Aufnahmeraum (19) für das Wandelement wie ein Wandtrapezblech (11) ausbildet.

2. Tür- oder Fensterelement nach Anspruch 1, **dadurch gekennzeichnet, daß** die an den Rahmenteilen (2, 3) vorgesehene Aufnahmen (9) jeweils als Aufnahmenut (9.1) mit von Rastelementen hintergreifbaren Stegen (9.2) ausgebildet sind.

3. Tür- oder Fensterelement nach Anspruch 2, **dadurch gekennzeichnet, daß** in dem Aufnahmeraum der Dicht- und Abschlußprofils (18) Dichtungen (18.1) angeordnet sind.

4. Tür- oder Fensterelement nach einem der Ansprüche 1 bis 3, **dadurch gekennzeichnet, daß** an dem Rahmenschenkel (8) eines Rahmenteiles (2, 3, 4) eine Nut (12) zur Anordnung von Distanzelementen (13) oder dergleichen Anbauteilen vorgesehen ist.

5. Tür- oder Fensterelement nach Anspruch 4, **dadurch gekennzeichnet, daß** die Aufnahmenut (12) Stege (12.1) zur Anordnung von Verrastungselementen aufweist.

6. Tür- oder Fensterelement nach einem der Ansprüche 1 bis 5, **dadurch gekennzeichnet, daß** ein unteres horizontales Rahmenteil (2) von einem Fensterbankelement (14) untergreifbar ist und an der Aufnahme (9) ein mit einem endseitigen Dichtelement (15.1) versehenes Abschlußteil (15) festlegbar ist.

7. Tür- oder Fensterelement nach einem der Ansprüche 1 bis 6, **dadurch gekennzeichnet, daß** an der Aufnahme (9) eines unteren horizontalen Rahmenteils (2) ein mit Verrastungsnasen (10.1) versehenes Fensterbankelement (10) festlegbar ist.

8. Tür- oder Fensterelement nach einem der Ansprüche 1 bis 7, wobei dem Tür- oder Fensterelement eine Jalousie zugeordnet ist, und ein Aufnahmebereich (23) für die ausfahrbare Jalousie in den Rahmen (1) des Fenster- bzw. Türteils integriert ist, so daß der Rahmen (1) das an ihm angeordnete Fensterteil und den oberhalb von diesem vorgesehenen Aufnahmebereich (23) für die ausfahrbare Jalousie umgrenzt, wobei als obere Rahmenbegrenzung des Fensterteils ein den Aufnahmebereich (23) von dem Bereich zur Aufnahme des Fensterteils abtrennbares Querprofil (22) vorgesehen ist, **dadurch gekennzeichnet, daß** sowohl an dem oberen horizontalen Rahmenteil (4) als auch an dem Querprofil (22) einander zugewandte Nutaufnahmen (20, 25) vorgesehen sind, in die Verrastungselemente und Verrastungsaufnahmen aufweisende Verbinder (21, 26) zur Anordnung eines Blendrahmens (29) zur innenraumseitigen Abdeckung der Jalousieaufnahme (23) vorgesehen ist.

## Claims

1. A door or window element for use in wall openings of preferably office containers and/or portakabins with a frame (1) for arranging at least one door or window part, in particular a liftable and/or tiltable window casement or door leaf, wherein horizontal and/or vertical frame parts (2, 3, 4) have frame legs (8) for bearing against a wall region (5) limiting the wall opening, wherein the frame legs (8) are formed only on inner regions (2.1, 3.1, 4.1) of a frame part (2, 3, 4) facing the interior (6) of an office and/or portakabin, and a mounting (9) provided with fastening elements on at least one lower horizontal frame part (2) and on vertical frame parts (3), for arranging sealing profiles, window sills, balancing profiles or similar added parts, and wherein a sealing and terminating profile (18) is present, which is connectable to the mounting (9) provided on the vertical frame part (3), and which, together with the vertical frame part (3) or a spacer element (17), forms a receiving space (19) open towards an adjoining wall element and projecting from the vertical frame part (3) for the wall element such as a trapezoidal sheet metal wall plate (11).

2. The door or window element according to claim 1, **characterised in that** the mountings (9) provided on the frame parts (2, 3) are each designed as a receiving groove (9.1) with bridges (9.2) lockable by stop elements.

3. The door or window element according to claim 2, **characterised in that** seals (18.1) are arranged in the receiving space of the sealing and terminating profile (18).

4. The door or window element according to one of claims 1 to 3, **characterised in that** a groove (12) is provided on the frame leg (8) of a frame part (2, 3, 4) for arranging spacer elements (13) or similar added parts.

5. The door or window element according to claim 4, **characterised in that** the receiving groove (12) has bridges (12.1) for arranging locking elements.

6. The door or window element according to one of claims 1 to 5, **characterised in that** a lower horizontal frame part (2) can be gripped from underneath by a window sill element (14) and **in that** a terminating part (15) provided with an end-side sealing element (15.1) is fixable on the mounting (9).

7. The door or window element according to one of claims 1 to 6, **characterised in that** a window sill element (10) provided with locking noses (10.1) is fixable on the mounting (9) of a lower horizontal frame part (2).

8. The door or window element according to one of claims 1 to 7, wherein a shutter is assigned to the door or window element, wherein a receiving region (23) for the extendable shutter is integrated in the frame (1) of the window or door part, so that the frame (1) delimits the window part arranged on it and the receiving region (23) provided above it for the extendable shutter, and wherein a transverse profile (22) separable from the region for receiving the window part is provided as the upper frame limitation of the window part, **characterised in that** grooved mountings (20, 25) facing each other are provided both on the upper horizontal frame part (4) and on the transverse profile (22), in which mounts connectors (21, 26) having the locking elements and locking mountings are provided for arranging a blind frame (29) for covering the shutter mounting (23) on the interior side.

## Revendications

1. Elément de porte ou de fenêtre destiné à être inséré dans des sections de paroi de préférence de conteneurs-bureaux et/ou d'habitation comprenant un châssis (1) destiné à disposer au moins une partie de porte ou de fenêtre, en particulier un battant de fenêtre ou de porte pivotant et/ou basculant, des parties de châssis horizontales et/ou verticales (2, 3, 4) présentant des branches de châssis (8) destinées à être posées contre une zone de paroi (5) limitant la section de paroi, les branches de châssis (8) n'étant réalisées que sur les zones intérieures (2.1, 3.1, 4.1) d'une partie de châssis (2, 3, 4) tournées vers l'intérieur (6) d'un conteneur-bureau et/ou d'habitation et respectivement une réception (9) pourvue d'éléments de fixation étant prévue sur au moins une partie de châssis horizontale inférieure (2) et sur des parties de châssis verticales (3) pour disposer des profils d'étanchéité, des appuis de fenêtre, des profilés de compensation ou pièces à ajouter similaires et un profil d'étanchéité et de fermeture (18) étant présent, lequel peut être relié à la réception (9) prévue sur la partie de châssis verticale (3), et lequel forme conjointement avec la partie de châssis verticale (3) ou un élément d'écartement (17) un espace de réception (19) ouvert sur un élément de paroi adjacent, dépassant de la partie de châssis verticale (3), pour l'élément de paroi comme une tôle de paroi à ondes trapézoïdales (11).

2. Elément de porte ou de fenêtre selon la revendication 1, **caractérisé en ce que** les réceptions (9) prévues sur les parties de châssis (2, 3) sont réalisées respectivement comme une rainure de réception (9.1) dotée de nervures (9.2) dont l'arrière peut être saisi par des éléments d'enclenchement.

3. Elément de porte ou de fenêtre selon la revendication 2, **caractérisé en ce que** des joints (18.1) sont disposés dans l'espace de réception du profil d'étanchéité et de fermeture (18).

4. Elément de porte ou de fenêtre selon l'une quelconque des revendications 1 à 3, **caractérisé en ce qu'**une rainure (12) destinée à disposer des éléments d'écartement (13) ou des pièces à ajouter similaires est prévue sur la branche de châssis (8) d'une partie de châssis (2, 3, 4).

5. Elément de porte ou de fenêtre selon la revendication 4, **caractérisé en ce que** la rainure de réception (12) comprend des nervures (12.1) destinées à disposer des éléments d'encliquetage.

6. Elément de porte ou de fenêtre selon l'une quelconque des revendications 1 à 5, **caractérisé en ce que** l'arrière d'une partie de châssis horizontale inférieure (2) peut être saisi par un élément d'appui de fenêtre (14) et une partie de fermeture (15) pourvue d'un élément d'étanchéité (15.1) côté extrémité peut être fixée sur la réception (9).

7. Elément de porte ou de fenêtre selon l'une quelconque des revendications 1 à 6, **caractérisé en ce qu'**un élément d'appui de fenêtre (10) pourvu de becs d'encliquetage (10.1) peut être fixé sur la réception (9) d'une partie de châssis (2) horizontale inférieure.

8. Elément de porte ou de fenêtre selon l'une quelconque des revendications 1 à 7, une jalousie étant associée à l'élément de porte ou de fenêtre, et une zone de réception (23) pour la jalousie dépliable étant intégrée dans le châssis (1) de la partie de fenêtre et/ou de porte, de sorte que le châssis (1) entoure la partie de fenêtre disposée sur celui-ci et la zone de réception (23) prévue au-dessus de celui-ci pour la jalousie dépliable, un profil transversal (22) pouvant séparer la zone de réception (23) de la zone destinée à recevoir la partie de fenêtre étant prévu en tant que limitation supérieure de châssis de la partie de fenêtre, **caractérisé en ce que** des réceptions de rainure (20, 25) tournées l'une vers l'autre sont prévues aussi bien sur la partie de châssis horizontale supérieure (4) que le profil transversal (22), réceptions dans lesquelles des connecteurs (21, 26) comprenant des éléments d'encliquetage et des réceptions d'encliquetage sont prévus pour disposer un châssis dormant (29) destiné à recouvrir côté espace intérieur la réception de jalousie (23).
